# EUROPÄISCHE PATENTSCHRIFT

(11) **EP 0 439 709 B1**
(45) Veröffentlichungstag und Bekanntmachung des Hinweises auf die Patenterteilung: **25.01.1995**
(21) Anmeldenummer: 90122284.4
(22) Anmeldetag: 22.11.1990
(51) Int. Cl.: B65D 83/02, B65D 85/20, B25H 3/00

(54) **Flachverpackung für mehrere, nebeneinander parallel zueinander ausgerichtete längliche Gegenstände**
Flat package for several articles disposed in a side-by-side, parallel fashion
Emballage plat pour plusieurs articles allongés agencés parallèlement

(30) Priorität: 31.01.1990 DE 9001051 U
(43) Veröffentlichungstag der Anmeldung: 07.08.1991
(73) Patentinhaber: FIRMA GEORG KNOBLAUCH, D-89537 Giengen (DE)
(72) Erfinder: Budert, Günter H., W-8887 Bachhagel (DE)
(74) Vertreter: Dziewior, Joachim, Dipl.-Phys. Dr.

(56) Entgegenhaltungen:
- DE-U- 8 620 396
- FR-A- 1 124 426

## Beschreibung

Die Erfindung betrifft eine Flachverpackung für mehrere, nebeneinander parallel zueinander ausgerichtete längliche Gegenstände, insbes. für Werkzeuge wie Spiral- oder Gewindebohrer, Bit-Einsätze, Sägeblätter oder dergl., die jeweils einzeln in Aufnahmen angeordnet sind, wobei die Aufnahmen an ihrem axial einen Ende offen sind und vor ihrer Öffnung jeweils eine quer zu ihrer Längsrichtung ausgerichtete und zur Entnahme der Gegenstände verstellbare Verschlußlasche aufweisen, die in ihrer Ruhestellung zumindest zum Teil in den lichten öffnungsquerschnitt der Aufnahmen vorstehen und an einer elastischen Zunge angeschlossen sind, die mit einer der zur Längsrichtung der Aufnahmen parallel verlaufenden Seitenwänden verbunden ist.

In der FR-A-1 124 426 sowie in der nicht vorveröffentlichten EP-A-0 379 620 ist eine derartige Flachverpackung beschrieben. Die letztgenannte Flachverpackung ist mit einem Sperrglied versehen, das es verhindert, daß insbes. in Selbstbedienungsgeschäften einzelne Gegenstände aus der gefüllten Flachverpackung unbefugt entnommen werden können. Diese Flachverpackung hat sich an sich in der Praxis sehr bewährt, jedoch besteht die Möglichkeit, daß das Sperrglied ohne Zuhilfenahme von Werkzeug einfach mit den Fingern abgebrochen werden kann, so daß der Schutz gegen Diebstahl einzelner Gegenstände nur bedingt gegeben ist.

Der Erfindung liegt die Aufgabe zugrunde eine Flachverpackung der eingangs genannten Art so auszubilden, daß sich ein Sicherungsglied nicht ohne weiteres entfernen läßt, ohne daß aber dadurch die spätere Entnahme und erneute Aufbewahrung der Gegenstände in den Aufnahmen beeinträchtigt oder behindert wäre.

Diese Aufgabe wird nach der Erfindung dadurch gelöst, daß jede der Verschlußlaschen dem stirnseitigen Ende ihrer Aufnahme mit Abstand gegenübersteht und daß zwischen den Verschlußlaschen und den offenen stirnseitigen Enden der Aufnahmen jeweils ein irreversibel abtrennbares, die Entnahme des jeweiligen Werkzeugs sperrendes Sicherungsstück angeordnet ist.

Der durch die Erfindung erreichte Fortschritt besteht im wesentlichen darin, daß sich die Sicherungsstücke nicht durch einfaches Umbiegen abbrechen lassen, da sie zwischen den stirnseitigen Enden der Aufnahmen einerseits und den Verschlußlaschen andererseits eingeschlossen sind.

In bevorzugter Ausführungsform der Erfindung sind die Sicherungsstücke als gemeinsame Anschlagleiste ausgebildet, die über schmale, trennbare Stege mit den Stirnseiten der Aufnahmen verbunden sind. Um also die Anschlagleiste zu entfernen, bedarf es eines Werkzeugs wie einer Schere oder einer schmalen Zange, mit deren Hilfe die Stege durchgeschnitten werden.

Jede der Verschlußlaschen trägt zweckmäßigerweise eine seitlich angeordnete, senkrecht zu ihrer in zur Aufnahme abgewandter Richtung vorstehende Rippe, die sich in Verstellrichtung der Verschlußlasche erstreckt. Dabei hat es sich im Rahmen der Erfindung als sehr zweckmäßig herausgestellt, wenn die Verschlußlasche in ihrer Ruhestellung etwa die halbe Querschnittsfläche der Aufnahmeöffnung überdeckt und wenn die Rippen sich über den freien Rand der Verschlußlasche hinaus bis zu der der Zunge gegenüberstehenden Seitenwand der Aufnahme hin erstrecken. Hierdurch ist zunächst ein verringerter Verstellhub ausreichend, um einen Gegenstand aus einer Aufnahme zu entnehmen. Die gegenüber den Verschlußlaschen längeren Rippen sorgen aber dennoch dafür, daß die Anschlagleiste trotz der verkürzten Verschlußlaschen nicht abgebogen werden können.

Um die Verschlußlaschen und die Rippen vor mechanischer Beschädigung zu schützen, ist im Rahmen der Erfindung weiter vorgesehen, daß auf der den Aufnahmen abgewandten Seite der Verschlußlaschen ein sich quer vor den Aufnahmen erstreckender Steg vorgesehen ist, der in einer gemeinsamen Ebene mit den den Zungen gegenüber liegenden Seitenwänden liegt und daß die Rippen an ihrer den Aufnahmen abgewandten Seite mit einer einen Betätigungsvorsprung bildenden Nase versehen sind. Diese Nase ermöglicht es, trotz des den freien Zugang zu den Verschlußlaschen bzw. den Rippen behindernden Steges, die jeweilige Verschlußlasche einfach öffnen zu können.

Weiter ist weiter vorgesehen, daß die Aufnahmen als Vertiefungen in einem im wesentlichen flach augebildeten Packungsoberteil gebildet sind, das plan und formschlüssig mit einem flachen Packungsunterteil verbunden ist, wobei das Packungsunterteil die den Zungen gegenüberstehenden Seitenwände bildet und den Steg sowie die Sicherungsstücke bzw. die Anschlagleiste trägt.

Schließlich kann in einer oder mehreren der Aufnahmen eine heraustrennbare, quer zur Längsrichtung der Aufnahme angeordnete Begrenzungsleiste vorgesehen sein.

Im folgenden wird die Erfindung an einem in der Zeichnung dargestellten Ausführungsbeispiel näher erläutert; es zeigen:
- Fig. 1: eine perspektivische Ansicht des Gegenstands nach der Erfindung,
- Fig. 2: einen Längsschnitt durch den Gegenstand nach Fig. 1, längs der Linie II,
- Fig. 3: eine Draufsicht auf das Oberteil des Gegenstands nach Fig. 1,
- Fig. 4: eine Draufsicht auf das Unterteil des Gegenstands nach Fig. 1.

Die in der Zeichnung dargestellte Flachverpackung dient zur Aufbewahrung von mehreren, nebeneinander parallel zueinander ausgerichteter länglicher Gegenstände. Insbes. ist die Flachverpackung für Werkzeuge wie Spiral- oder Gewindebohrer, Bit-Einsätze, Sägeblätter oder dergl. vorgesehen. Die Gegenstände sind jeweils einzeln in Aufnahmen 1 angeordnet, wobei die Aufnahmen 1 an ihrem axial einen Ende bei 2 offen sind und vor ihrer Öffnung 2 jeweils eine quer zu ihrer Längsrichtung ausgerichtete und zur Entnahme der Gegenstände verstellbare Verschlußlasche 3 aufweisen. Diese Verschlußlasche 3 steht in ihrer in der Zeichnung dargestellten Ruhestellung zumindest zum Teil in den lichten Öffnungsquerschnitt der Aufnahme 1 vor. Ferner ist die Verschlußlasche 3 an einer elastischen Zunge 4 angeschlossen, die mit einer zur Längsrichtung der Aufnahmen 1 parallel verlaufenden Seitenwand 5 verbunden ist.

Jede der Verschlußlaschen 3 steht, wie insbes. die Fig. 2 erkennen läßt, dem stirnseitigen Ende ihrer Aufnahme 1 mit Abstand gegenüber. Zwischen den Verschlußlaschen 3 und den offenen Stirnseiten der Aufnahmen 1 ist jeweils ein abtrennbares Sicherungsstück 6 angeordnet, das die Entnahme des jeweiligen Werkzeugs zunächst sperrt. In der in der Zeichnung dargestellten Ausführungsform sind die einzelnen Sicherungsstücke 6 als gemeinsame Anschlagleiste ausgebildet, die über schmale, trennbare Stege 7 mit den Stirnseiten der Aufnahmen 1 verbunden sind.

Jede der Verschlußlaschen 3 trägt eine seitlich angeordnete, senkrecht zu ihrer Ebene vorstehende Rippe 8, die in zur Aufnahme abgewandter Richtung weist und sich in Verstellrichtung der Verschlußlasche erstreckt. Die Verschlußlasche 3 überdeckt in ihrer Ruhestellung etwa die halbe Querschnittsfläche der Aufnahmeöffnung 2, während die Rippen sich über den freien Rand der Verschlußlasche 3 hinaus bis zu der der Zunge 4 gegenüberstehenden Seitenwand 9 der Aufnahme 1 hin erstrecken.

Auf der den Aufnahmen 1 abgewandten Seite der Verschlußlaschen 3 ist ein sich quer vor den Aufnahmen 1 erstreckender Steg 10 vorgesehen, der in einer gemeinsamen Ebene mit den den Zungen 4 gegenüber liegenden Seitenwänden 9 liegt und die Verschlußlaschen 3 bzw. die Rippen 8 vor Beschädigung schützt. Die Rippen 8 sind an ihrer den Aufnahmen 1 abgewandten Seite mit einer einen Betätigungsvorsprung bildenden Nase 11 versehen.

Die Aufnahmen sind im einzelnen als Vertiefungen in einem im wesentlichen flach ausgebildeten, in Fig. 3 allein dargestellten Packungsoberteil ausgebildet. Das Packungsoberteil ist plan und formschlüssig mit einem flachen, aus der Fig. 4 ersichtlichen Packungsunterteil verbunden, wobei das Packungsunterteil die den Zungen 4 gegenüberstehenden Seitenwände 9 bildet und den Steg 10 sowie die Sicherungsstücke 6 bzw. die Anschlagleiste trägt.

In den Aufnahmen 1 können auch in der Zeichnung nicht dargestellte Begrenzungsleisten vorgesehen sein, die bedarfsweise heraustrennbar sind. Dadurch besteht die Möglichkeit, auch kürzere Gegenstände in den Aufnahmen 1 unterzubringen, ohne daß diese in der Aufnahme 1 hin- und herrutschen können. Dadurch wird auch der Eindruck vermieden, die Aufnahme sei mit einem falschen Gegenstand bzw. unvollständig bestückt.

## Patentansprüche

1. Flachverpackung für mehrere, nebeneinander parallel zueinander ausgerichtete längliche Gegenstände, insbes. für Werkzeuge wie Spiral- oder Gewindebohrer, Bit-Einsätze, Sägeblätter oder dergl., die jeweils einzeln in Aufnahmen (1) angeordnet sind, wobei die Aufnahmen (1) an ihrem axial einen Ende offen sind und vor ihrer Öffnung (2) jeweils eine quer zu ihrer Längsrichtung ausgerichtete und zur Entnahme der Gegenstände verstellbare Verschlußlasche (3) aufweisen, die in ihrer Ruhestellung zumindest zum Teil in den lichten Öffnungsquerschnitt der Aufnahmen (1) vorstehen und an einer elastischen Zunge (4) angeschlossen sind, die mit einer der zur Längsrichtung der Aufnahmen (1) parallel verlaufenden Seitenwände (5) verbunden ist, dadurch gekennzeichnet, daß jede der Verschlußlaschen (3) dem stirnseitigen Ende ihrer Aufnahme (1) mit Abstand gegenübersteht und daß zwischen den Verschlußlaschen (3) und den offenen stirnseitigen Enden der Aufnahmen (1) jeweils ein irreversibel abtrennbares, die Entnahme des jeweiligen Werkzeugs sperrendes Sicherungsstück (6) angeordnet ist.

2. Flachverpackung nach Anspruch 1, dadurch gekennzeichnet, daß die Sicherungsstücke (6) als gemeinsame Anschlagleiste ausgebildet sind, die über schmale, trennbare Stege (7) mit den Stirnseiten der Aufnahmen (1) verbunden sind.

3. Flachverpackung nach Anspruch 1 oder 2, dadurch gekennzeichnet, daß jede der Verschlußlaschen (3) eine seitlich angeordnete, senkrecht zu ihrer Ebene in zur Aufnahme (1) abgewandter Richtung vorstehende Rippe (8) trägt, die sich in Verstellrichtung der Verschlußlasche (3) erstreckt.

4. Flachverpackung nach Anspruch 3, dadurch gekennzeichnet, daß die Verschlußlasche (3) in ihrer Ruhestellung etwa die halbe Querschnittsfläche der Aufnahmeöffnung (2) überdeckt, und daß die Rippen (8) sich über den freien Rand der Verschlußlasche (3) hinaus bis zu der der Zunge (4) gegenüberstehenden Seitenwand (9) der Aufnahme (1) hin erstrecken.

5. Flachverpackung nach Anspruch 3 oder 4, dadurch gekennzeichnet, daß auf der den Aufnahmen (1) abgewandten Seite der Verschlußlaschen (3) ein sich quer vor den Aufnahmen (1) erstreckender Steg (10) vorgesehen ist, der in einer gemeinsamen Ebene mit den den Zungen (4) gegenüber liegenden Seitenwänden (9) liegt und daß die Rippen (8) an ihrer den Aufnahmen (1) abgewandten Seite mit einer einen Betätigungsvorsprung bildenden Nase (11) versehen sind.

6. Flachverpackung nach den Ansprüchen 1 bis 5, dadurch gekennzeichnet, daß die Aufnahmen (1) als Vertiefungen in einem im wesentlichen flach ausgebildeten Packungsoberteil gebildet sind, das plan und formschlüssig mit einem flachen Packungsunterteil verbunden ist, wobei das Packungsunterteil die den Zungen (4) gegenüberstehenden Seitenwände (9) bildet und den Steg (10) sowie die Sicherungsstücke (6) bzw. die Anschlagleiste trägt.

7. Flachverpackung nach den Ansprüchen 1 bis 6, dadurch gekennzeichnet, daß in einer oder mehreren der Aufnahmen (1) eine heraustrennbare, quer zur Längsrichtung der Aufnahme (1) angeordnete Begrenzungsleiste vorgesehen ist.

## Claims

1. A flat pack for a plurality of elongate articles which are oriented in juxtaposed parallel relationship with each other, in particular for tools such as twist drills or taps, bit inserts, saw blades or the like which are each arranged individually in respective receiving means (1), wherein the receiving means (1) are open at their axially one end and in front of their opening (2) each have a closure plate (3) which is oriented transversely to their longitudinal direction and which is displaceable for removal of the articles, which closure plates project in their rest position at least in part into the internal cross-section of the opening of the receiving means (1) and are connected to an elastic tongue (4) which is joined to a side wall (5) which extends parallel to the longitudinal direction of the receiving means (1), characterised in that each of the closure plates (3) is disposed opposite the front end of its receiving means (1) at a spacing therefrom and that disposed between the closure plates (3) and the open front ends of the receiving means (1) is a respective irreversibly detachable safeguard portion (6) which blocks the removal of the respective tool.

2. A flat pack according to claim 1 characterised in that the safeguard portions (6) are in the form of a common stop bar which are connected to the front ends of the receiving means (1) by narrow separable web portions (7).

3. A flat pack according to claim 1 or claim 2 characterised in that each of the closure plates (3) bears a laterally arranged rib (8) which projects perpendicularly to its plane in a direction remote from the receiving means (1) and which extends in the direction of displacement of the closure plate (3).

4. A flat pack according to claim 3 characterised in that in its rest position the closure plate (3) covers approximately half the cross-sectional area of the opening (2) of the receiving means and that the ribs (8) extend beyond the free edge of the closure plate (3) to the side wall (9) of the receiving means (1), which is opposite to the tongue (4).

5. A flat pack according to claim 3 or claim 4 characterised in that provided on the side of the closure plates (3), which is remote from the receiving means (1), is a web portion (10) which extends transversely in front of the receiving means (1) and which is disposed in a common plane with the side walls (9) that are opposite to the tongues (4), and that at their side remote from the receiving means (1) the ribs (8) are provided with a nose (11) forming an actuating projection.

6. A flat pack according to claims 1 to 5 characterised in that the receiving means (1) are in the form of depressions in an upper pack portion which is of a substantially flat configuration and which is connected in plane and positively locking relationship to a flat lower pack portion, wherein the lower pack portion forms the side walls (9) that are opposite to the tongues (4) and carries the web portion (10) as well as the safeguard portions (6) or the stop bar.

7. A flat pack according to claims 1 to 6 characterised in that provided in one or more of the receiving means (1) is a limiting bar which can be removed therefrom and which is disposed transversely to the longitudinal direction of the receiving means (1).

## Revendications

1. Emballage plat pour plusieurs articles allongés parallèlement, en particulier des outils tels que des forets ou des tarauds, des pièces de rechange, des lames de scie ou similaires, qui sont disposées à chaque fois individuellement dans des logements (1), les logements (1) étant ouverts à une de leur extrémité de façon axiale et présentant à chaque fois devant leur ouverture (2) une attache de fermeture (3) orientée perpendiculairement à leur sens longitudinal et ajustable pour la prise des articles, qui dans leur position initiale font saillie au moins partiellement dans la largeur intérieure d'ouverture des logements (1) et qui sont joints à une languette élastique (4) qui est reliée à une des parois latérales (5) passant parallèlement au sens longitudinal des logements (1), caractérisé en ce que chacune des attaches de fermeture (3) se trouve en face et à distance de l'extrémité frontale de son logement (1) et en ce que une pièce de sécurité (6) séparable à chaque fois de façon irréversible et empêchant la prise de l'article correspondant est disposée entre l'attache de fermeture (3) et les extrémités ouvertes frontales des logements (1).

2. Emballage plat selon la revendication 1 caractérisé en ce que les pièces de sécurité (6) sont conçues comme des baguettes de butée qui sont liées aux côtés frontaux des logements (1) par des barrettes (7) étroites, séparables.

3. Emballage plat selon la revendication 1 ou 2 caractérisé en ce que chacune des attaches de fermeture (3) porte une ailette (8) disposée latéralement faisant saillie obliquement par rapport à son plan dans le sens opposé au logement (1), qui s'étend dans le sens de réglage de l'attache de fermeture (3).

4. Emballage plat selon la revendication 3 caractérisé en ce que l'attache de fermeture (3) recouvre en position initiale presque la moitié de la surface transversale de l'ouverture (2) du logement et en ce que les ailettes (8) s'étendent sur le bord libre de l'attache de fermeture (3) jusqu'à la paroi latérale (9) du logement (1) située en face de la langue (4) .

5. Emballage plat selon la revendication 3 ou 4 caractérisé en ce que une barrette (10) est prévue s'étendant perpendiculairement aux logements (1) sur le côté de l'attache de fermeture (3) opposé au logement (1) qui se trouve dans un plan commun avec les parois latérales (9) se trouvant en face des langues (4) et en ce que les ailettes (8) sont dotées d'un taquet (11) formant une saillie de commande sur le côté opposé aux logements.

6. Emballage plat selon les revendications 1 à 5 caractérisé en ce que les logements (1) sont formés comme des évidements dans une partie supérieure d'emballage conçue essentiellement plate, qui est reliée de façon plane et mécanique à une partie inférieure d'emballage plate, la partie inférieure de l'emballage constituant les parois latérales (9) se trouvant face aux langues (4) et portant la barrette (10) ainsi que les pièces de sécurité (6) ou bien la baguette de butée.

7. Emballage plat selon les revendications 1 à 6 caractérisé en ce que dans un ou dans plusieurs logements (1) une baguette de limitation séparable est disposée perpendiculairement au sens longitudinal du logement (1).
